# EUROPÄISCHE PATENTSCHRIFT

(11) **EP 1 369 531 B1**
(45) Veröffentlichungstag und Bekanntmachung des Hinweises auf die Patenterteilung: **27.02.2008**
(21) Anmeldenummer: 03012649.4
(22) Anmeldetag: 04.06.2003
(51) Int. Cl.: E01C 19/15, E01C 19/18

(54) **Anbaugerät für Rad- und Kompaktlader**
Attachment for wheel or skid steer loader
Accessoire pour chargeur à roues ou à direction par dérapage

(30) Priorität: 07.06.2002 DE 10226298
(43) Veröffentlichungstag der Anmeldung: 10.12.2003
(73) Patentinhaber: Vogl, Thomas, 01279 Dresden (DE)
(72) Erfinder: Vogl, Thomas, 01279 Dresden (DE)
(74) Vertreter: Heyner, Klaus

(56) Entgegenhaltungen:
- DE-A- 2 730 787
- DE-A- 3 608 893
- US-A- 3 901 618
- US-B1- 6 308 785

## Beschreibung

Die Erfindung betrifft ein Anbaugerät für Rad- und Kompaktlader nach dem Oberbegriff des Anspruchs 1.

Ein derartiges Anbaugerät soll als lasergesteuerte Planiervorrichtung im Sportplatz-, Wege- und Pflasterbau eingesetzt werden.

Aus DE 36 08 893 A1 ist eine Hydraulik-Planiereinrichtung mit einem an einem Arbeitsgerät befestigten Ausleger und an diesem Ausleger mittig angreifenden Abziehbalken zum Herstellen eines Planums bekannt. Zum Verschwenken des Abziehbalkens greifen außermittig Zug/Druck-Zylinder am Abziehbalken an.

Eine wirksame Verschwenkbewegung des Abziehbalkens lässt sich lediglich in einem Winkel zur Längsbewegung des Abziehgerätes und in der Auf-Ab-Bewegung des Auslegers realisieren.

Gräder mit einem Planierschild, wie sie u.a. in DE-U1 87 01 952 beschrieben sind, sind ausschließlich für Planieraufgaben konzipierte Kompaktgeräte, bei denen die Regelbewegung des Planierschildes bzw. Abziehbalkens nur unzureichend von der Fahrzeugbewegung entkoppelt ist.

Darüber hinaus benötigen derartige Kompaktgeräte reichliche Rangierflächen und hinterlassen einen unbearbeiteten Randbereich.

In DE 27 30 787 C3 wird ein Planierfahrzeug mit hydraulisch verstellbarem Planierschild beschrieben, bei dem eine universelle Verstellbarkeit des Schildes möglich ist.

Das Planierschild soll für Arbeitsvorgänge geeignet sein, bei denen hohe Beanspruchungen an einem unteren Eckbereich des Schilds auftreten, z.B. Ausgraben von Felsbrocken, Roden von Baumstöcken, Ausheben von Spitzgräben.

Das Schild ist über einen zentralen Drehzapfen um die Fahrzeuglängsachse verdrehbar an einem Schildtragrahmen angeschlossen. Die universelle Verstellbarkeit des Schildes wird einmal gewährleistet durch starre, verriegelbare Stützstreben, die zwischen den seitlichen Schenkeln des U-förmigen Schubrahmens und den unteren Eckbereichen des Schildtragrahmens angelenkt sind. Zum anderen durch Verstellzylinder an den oberen Eckbereichen des Schildtragrahmens, wobei der Mittelsteg des U-förmigen Hilfsrahmens über ein Stellglied und ein Gelenk mit dem Schildtragrahmen gelenkig verbunden ist.

Trotz kompakter, schwerer Ausführung und hohem technischem Aufwand ist es bei diesem Planierfahrzeug nicht gelungen, die Bewegung der Arbeitsmaschine um die horizontale Y-Achse, die in Richtung der Längsbewegung der Arbeitsmaschine weist, vom lagegeregelten Planierschild zu entkoppeln.

Aufgabe der Erfindung ist die Entwicklung eines frei beweglichen Abziehbalkens als Anbaugerät für leichte und mittlere Rad- und Kompaktlader, dessen Lageregelung von den Längs- und Querneigungsbewegungen des Radladers entkoppelt ist. Der Abziehbalken soll eine variable Arbeitsbreite von Gehwegbreite bis etwa 5 m haben und unter Einschluss der Graderfunktion für die Bearbeitung von Flächen bis unmittelbar an Hindernisse wie Bäume und Randsteine heran vorteilhaft einsetzbar sein.

Eine erfindungsgemäße Lösung dieser Aufgabe ist im Patentanspruch 1 angegeben. Weiterbildungen der Erfindung sind in den Unteransprüchen gekennzeichnet.

Nach der Konzeption der Erfindung besteht das neue Anbaugerät aus einem Abziehbalken, der in allen drei Freiheitsgraden um die Achsen x, y, z frei verschwenkbar ist, wobei der Abziehbalken verschwenkbar um die horizontale y-Achse, die in Richtung der Längsbewegung der Antriebsmaschine weist, einen Winkel von 0 bis etwa 45° zur Arbeitsfläche einnehmen kann und koppelbar ist mit einer Antriebsmaschine, an die der Abziehbalken mittels einem angelenkten Ausleger über eine Koppeleinrichtung angeschlossen ist und der Abziehbalken mittig am Ausleger angelenkt ist.

Am Abziehbalken sind an seinen beiden Randbereichen in vertikaler Richtung ausfahrbare und damit höheneinstellbare Auflager vorgesehen, um die Bewegung um die y-Achse sowie die Höheneinstellung des Abziehbalkens zu ermöglichen und dabei die Bewegung des Abziehbalkens von der Längsbewegung der Antriebsmaschine um die horizontale y-Achse abzukoppeln.

Der auf diese Weise an die Antriebsmaschine, z.B. einen Radlader, angekoppelte Abziehbalken ist unabhängig von der Bewegung des Radladers in allen drei Freiheitsgraden frei verschwenkbar, nämlich
- um die y-Achse, die in Richtung der Längsbewegung der Antriebsmaschine weist,
- um die x-Achse, die senkrecht zur Längsbewegung der Arbeitsmaschine horizontal verläuft und
- um die z-Achse, die senkrecht zur Längsbewegung der Arbeitsmaschine vertikal verläuft.

Durch die Verschwenkbarkeit des Abziehbalkens um die genannten drei Achsen kann mittels einer geeigneten Lasersteuerung die Bewegung des Abziehbalkens (mit der Antreibsmaschine in Arbeitsrichtung) zur Herstellung eines Planums unabhängig bzw. abgekoppelt von der Bewegung der Antriebsmaschine erfolgen.

Zur Gewährleistung der Graderfunktion ist am Ausleger ein Lager vorhanden, das ein Verschwenken des Abziehbalkens um die vertikale z-Achse gestattet. Der Antrieb für diese Schrägestellung des Abziehbalkens erfolgt beispielsweise durch einen zwischen Ausleger und Abziehbalken angeordneten Hydraulikzylinder.

Jedes Auflager besteht dabei aus einer im Randbereich des Abziehbalkens befestigten und beispielsweise hydraulisch betätigten Teleskopanordnung, die sich in vertikaler Anordnung mit ihrem unteren Ende auf der Arbeitsfläche mittels Radsätzen oder Kufen abstützt.

Durch das Ausfahren der linken und/oder rechten Teleskopanordnung in vertikaler Richtung (parallel zur z-Achse) können die Auflager so eingestellt werden, dass der Abziehbalken durch Verdrehen um die y-Achse die gewünschte Winkelposition zur Arbeitsfläche einnimmt.

Diese Verstellbewegung des Abziehbalkens um die y-Achse wird durch Laser-Höhensensoren gesteuert, wobei je ein Laser-Höhensensor zur separaten Höhenregelung auf den beiden Teleskopanordnungen positioniert ist.

Als Hauptvorteile der beschriebenen Erfindung gegenüber bisherigen Lösungen sind zu nennen:
- hohe Arbeitsgeschwindigkeit durch Entkopplung von Längs- und Querneigungsbewegungen des Radladers,
- problemloser, zerstörungsfreier Anbau an Mietmaschinen,
- seitliches Abfließen des überschüssigen Material durch eingebaute Grader-Funktion,
- kostengünstiger, modularer Aufbau,
- Bearbeitung von Flächen bis unmittelbar an Hindernisse wie Zäune und
- zusätzliche Einsatzmöglichkeit für den profilgerechten Ausbau von ungebundenen Tragschichten durch einen um 180° um die z-Achse drehbaren Abziehbalken,
- große Arbeitsbreite von bis zu 5 m.

Weitere Einzelheiten, Merkmale und Vorteile der Erfindung ergeben sich aus der nachfolgenden Beschreibung eines Ausführungsbeispiels unter Bezugnahme auf die zugehörige Zeichnung. Dabei zeigen
- Fig. 1: die Gesamtansicht des an einen Radlader montierten Anbaugerätes in perspektivischer Darstellung.
- Fig. 2: die Darstellung des Radladers mit um 180° gedrehtem Abziehbalkens als Seitenansicht.

Das Anbaugerät besteht aus dem Abziehbalken 1, der sich über Auflager 2 auf der Arbeitsfläche abstützt, und der über einen Ausleger 3 mit Koppeleinrichtung 4 mit der Antriebsmaschine 5 verbunden ist.

Jedes Auflager 2 umfasst eine vertikal positionierte Teleskopanordnung 2.1, an deren unterem Ende ein Radsatz 2.2 angeordnet ist.

Über einen Laser-Höhensensor 6, der am oberen Ende der Teleskopanordnung 2.1 vorgesehen ist, kann eine separate Höhenregelung der linken und rechten Seite des Abziehbalkens 1 erfolgen.

Die Koppeleinrichtung 4 besteht bei diesem Ausführungsbeispiel aus einer Anschlussplatte mit Universalkoppelvorrichtung an die Palettengabel des Radladers.

Mit der möglichen Verschwenkbewegung des Abziehbalkens 1 um die y-Achse (Längsachse) des Radladers, zu deren Ausführung neben den Auflagern 2 ein entsprechendes Horizontallager im Ausleger 3 erforderlich ist, werden die Querneigungsbewegungen der Antriebsmaschine 5 vom Abziehbalken 1 entkoppelt.

Mit der möglichen Verschwenkbewegung des Radladerarms 10 um die x-Achse (Querachse) des Radladers, zu deren Ausführung eine hydraulische Schwimmerstellung des Radladers erforderlich ist, werden die Längsneigungsbewegungen der Antriebsmaschine 5 vom Abziehbalken 1 entkoppelt.

Wegen der parallelogrammartigen Anordnung des Radladerarms 10 zur Koppeleinrichtung 4 wird die Teleskopanordnung 2.1 in der eingestellten senkrechten Position zur Längsachse y gehalten.

Durch Lösen eines Bolzens kann der Abziehbalken 1 um 180° um die z-Achse gedreht werden, so dass sich die Radsätze 2.2 in Arbeitsrichtung hinter dem Abziehbalken 1 befinden. Auf diese Weise entsteht eine Anordnung für den Ausbau von ungebundenen Tragschichten. Diese Anordnung zeigt Fig. 2 in einer Seitenansicht.

Durch ein Verschwenken des Abziehbalkens 1 um die vertikale z-Achse mit Hilfe eines entsprechenden Vertikallagers im Ausleger 3 wird die für die Graderfunktion erforderliche Schrägstellung des Abziehbalkens 1 auf der Arbeitsfläche ermöglicht, wodurch eine Steuerung des Materialflusses in Richtung der x-Achse erfolgen kann.

Ein Hydraulik-Zylinder 7 ist der erforderliche Antrieb für diese Schrägstellung des Abziehbalkens 1.

Der Hydraulikzylinder 8 ist zuständig für die Anstellung der Radladerschaufel um die x-Achse und wird genutzt zur Senkrechtstellung der Teleskopanordnung 2.1.

Die in Fig. 1 eingezeichnete Pfeilrichtung 9 kennzeichnet die aktuelle Arbeitsrichtung des Radladers, nämlich rückwärts in y-Richtung.

### LISTE DER BEZUGSZEICHEN

- 1: Abziehbalken
- 2: Auflager
2.1 Teleskopanordnung
2.2 Rollen, Radsätze, Kufen
- 3: Ausleger
- 4: Koppeleinrichtung
- 5: Antriebsmaschine, Radlader
- 6: Laser-Höhensensoren
- 7: Hydraulik-Zylinder
- 8: Hydraulik-Zylinder
- 9: Arbeitsrichtung
- 10: Radiaderarm

## Patentansprüche

1. Anbaugerät für Rad- und Kompaktlader als Antriebsmaschine(s) zum profilgerechten Ein- und Ausbau von ungebundenen Deck- und Tragschichten sowie Einbau von gebundenen Schichten, bestehend aus einem Abziehbalken (1), der in allen drei Freiheitsgraden um die Achsen x, y, z frei verschwenkbar ist, wobei der Abziehbalken (1) verschwenkbar um die horizontale y-Achse, die in Richtung der Längsbewegung der Antriebsmaschine (5) weist, einen Winkel von 0 bis etwa 45° zur Arbeitsfläche einnehmen kann und koppelbar ist mit einer Antriebsmaschine (5), an die der Abziehbalken (1) mittels einem angelenkten Ausleger (3) über eine Koppeleinrichtung angeschlossen ist und der Abziehbalken (1) mittig am Ausleger (3) angelenkt ist,
**dadurch gekennzeichnet, dass** am Abziehbalken (1) an seinen beiden Randbereichen in vertikaler Richtung ausfahrbare und damit höheneinstellbare Auflager (2) vorgesehen sind, um die Bewegung um die y-Achse, sowie die Höheneinstellung des Abziehbalkens zu ermöglichen und dabei von der Längsbewegung der Antriebsmaschine(s) um die horizontale y-Achse abzukoppeln.

2. Anbaugerät nach Anspruch 1,
**dadurch gekennzeichnet, dass** zur Ausführung der Verschwenkbewegung des Abziehbalkens (1) um die y-Achse und um die z-Achse des Radladers jeweils eine entsprechende Lagerung im Ausleger (3) vorhanden ist.

3. Anbaugerät nach Anspruch 1 oder 2,
**dadurch gekennzeichnet, dass** jedes Auflager (2) aus einer beispielsweise hydraulisch betätigten, vertikal positionierten Teleskopanordnung (2.1) besteht, die sich mit ihrem unteren Ende auf der Arbeitsfläche über Rollen, Radsätze, Kufen (2.2) abstützt.

4. Anbaugerät nach Anspruch 3,
**dadurch gekennzeichnet, dass** zur Steuerung des Verstellweges der Teleskopanordnungen (2.1) und damit der Verdrehbewegung des Abziehbalkens (1) um die y-Achse am z.B. oberen Ende der vertikal positionierten Teleskopanordnungen (2.1) Laser-Höhensensoren (6) angeordnet sind.

5. Anbaugerät nach einem der Ansprüche 1 bis 4,
**dadurch gekennzeichnet, dass** der Abziehbalken (1) eine Länge von etwa 1,5 bis 5 m aufweist und mit Schneiden für die beiden Arbeitsrichtungen "vorwärts" und "rückwärts" ausgerüstet ist.

## Claims

1. Attachment for wheel or skid steer loaders as prime mover (5) for the placement or removal true to profile of unbound surface courses or base courses, and the placement of bound layers, comprising a screeding beam (1), which is pivotable in all of the three degrees of freedom on the X-, Y-, and Z-axes, whereby the screeding beam (1), pivotably on the horizontal Y-axis that points in direction of the longitudinal movement of the prime mover (5), can take an angle of between 0° and about 45° to the working surface and is couplable to a prime mover (5), to which the screeding beam (1) is attached by means of a hinged cantilever (3) via a coupling device, and the screeding beam (1) is centrally hinged to the cantilever (3),
**characterized by that** at the screeding beam (1) in both border areas thereof supports (2) retractable in vertical direction, hence vertically adjustable are provided in order to enable movement on the Y-axis as well as vertical adjustment of the screeding beam (1), thus decoupling said movement on the Y-axis and said vertical adjustment from the longitudinal movement of the prime mover (5) on the horizontal Y-axis.

2. Attachment to claim 1 **characterized by that** for performing the pivoting movement of the screeding beam (1) on each of the Y-axis and the Z-axis of the wheel loader, an according bearing device is provided in the cantilever (3).

3. Attachment to claim 1 or 2 **characterized by that** each support (2) comprises a telescopic arrangement (2.1) that is, for example, hydraulically actuated, vertically positioned, the telescopic arrangement (2.1) with its lower end supporting on the working surface through rollers, wheel sets, skids (2.2).

4. Attachment to claim 3 **characterized by that** for controlling the travel distance of the telescopic arrangements (2.1), hence the rotational movement of the screeding beam (1) on the Y-axis, laser level sensors (6) are disposed, for example, at the upper end of the vertically positioned telescopic arrangements (2.1).

5. Attachment to any of the claims 1 to 4 **characterized by that** the screeding beam (1) has a length of about 1.5 to 5 m, provided with blades for both working directions Forward and Backward.

## Revendications

1. Accessoire pour chargeur à roues ou à direction par dérapage en tant que machine motrice (5) pour la pose et la démolition adaptées au profil, de couches non liées de roulement et de base et la pose de couches liées, comprenant une traverse d'aplanissement (1) qui est librement pivotable dans tous les trois degrés de liberté autour des axes x, y, z, la traverse d'aplanissement (1) pivotable autour de l'axe horizontal Y qui vise le sens longitudinal du mouvement de la machine motrice (5), pouvant former un angle compris entre 0° et environ 45° par rapport au plan de travail, et étant attelable à une machine motrice (5), à laquelle la traverse d'aplanissement (1) est raccordée par bras articulé (3) au moyen d'un dispositif d'attelage, la traverse d'aplanissement (1) étant articulée sur la partie centrale du bras (3),
**caractérisé en ce que** la traverse d'aplanissement (1) comporte en ses deux extrémités des pièces d'appui (2) qui sont à extensibilité verticale et donc à réglage en hauteur, pour permettre le mouvement autour de l'axe Y, ainsi que le réglage en hauteur de la traverse d'aplanissement et, par là, de désolidariser de l'avance longitudinale de la machine motrice (5) autour de l'axe horizontal Y.

2. Accessoire selon la revendication 1,
**caractérisé en ce que** l'exécution du pivotement de la traverse d'aplanissement (1) autour de l'axe Y et autour de l'axe Z de la chargeuse à roues est obtenue par un mode de logement adéquat au niveau du bras (3).

3. Accessoire selon la revendication 1 ou 2,
**caractérisé en ce que** chaque pièce d'appui (2) présente une disposition télescopique (2.1) à positionnement vertical, par exemple à commande hydraulique, qui s'appuie, par son bout inférieur, sur le plan de travail par des roulettes, couples de roue, patins (2.2).

4. Accessoire selon la revendication 3.
**caractérisé en ce que** la commande de la plage de réglage de la disposition télescopique (2.1) et donc du mouvement rotatif de la traverse d'aplanissement (1) autour de l'axe Y est obtenue par des capteurs laser d'hauteur (6) disposés p. ex. sur le bout supérieur des dispositions télescopiques (2.1) à positionnement vertical.

5. Accessoire selon l'une des revendications 1 à 4,
**caractérisé en ce que** la traverse d'aplanissement (1) a une longueur d'environ 1,5 à 5 m et qu'elle est dotée de bords tranchants pour les deux sens de travail « en avant » et « en arrière ».
